# EUROPÄISCHE PATENTSCHRIFT

(11) **EP 0 407 927 B1**
(45) Veröffentlichungstag und Bekanntmachung des Hinweises auf die Patenterteilung: **15.06.1994**
(21) Anmeldenummer: 90113038.5
(22) Anmeldetag: 07.07.1990
(51) Int. Cl.: B01F 15/04, B29B 7/72

(54) **Verfahren zum kontinuierlichen Messen des Farbtons einer farbigen Kunsstoff-Formmasse**
Method for continously measuring the color of colored plastic granulates
Procédé pour déterminer continuellement la couleur de granulés colorés en plastique

(30) Priorität: 12.07.1989 DE 3922902
(43) Veröffentlichungstag der Anmeldung: 16.01.1991
(73) Patentinhaber: HOECHST AKTIENGESELLSCHAFT, 65926 Frankfurt am Main (DE)
(72) Erfinder: Busch, Detlef Klaus, D-6232 Bad Soden (DE); Grohmann, Horst, D-6273 Waldems (DE); Kutzner, Harald, D-6096 Raunheim (DE)

(56) Entgegenhaltungen:
- EP-A- 0 191 338
- EP-A- 0 284 090
- EP-A- 0 308 741
- DE-A- 2 133 797
- US-A- 3 224 324
- US-A- 4 403 866
- US-A- 4 799 799
- PATENT ABSTRACTS OF JAPAN, vol. 7, no. 109 (P-196)[1254], 12. Mai 1983;& JP-A-58 030 641 (SATAKE SEISAKUSHO) 23-02-1983

## Beschreibung

Die Erfindung bezieht sich auf ein Verfahren des Farbtons einer farbigen Kunststoff-Formmasse, bei welchem die Farbe der Formmasse kontinuierlich gemessen und die Meßsignale indirekt zum Regeln des Mischverhältnisses von Kunststoff und Farbpigment verwendet werden.

Beim bekannten Verfahren zur Herstellung farbiger Kunststoffgranulate wird ein Gemisch von Polymer und Pigment, letzteres meist als Konzentrat, und gegebenenfalls Hilfsstoffen in die Granulieranlage eingeführt und zu einem Granulat verarbeitet. Von dem Granulat werden Proben genommen und zu Prüfkörpern geformt, an denen der Farbton visuell oder farbmetrisch beurteilt wird. Gegebenenfalls wird danach das Mischungsverhältnis von Polymer zu Pigment geändert. Diese Änderung wird solange vorgenommen, bis der Farbton des Granulats mit dem vorgesehenen Farbton übereinstimmt.

Wegen des Zeitaufwandes für die Herstellung der Prüfkörper und ihre Untersuchung können Störungen, wie sie beispielsweise durch Unterschiede zwischen den Pigmentchargen verursacht werden, nur nach längerer Zeit erkannt werden. Dies hat zur Folge, daß der Anteil an nicht qualitätsgerechter Ware mehrere Prozent betragen kann. Insbesondere für die Herstellung von Endprodukten, für die farbgleiche Einzelteile aus Granulaten verschiedener Produktionen bzw. Produktionsanlagen benötigt werden, ist eine stetige Nachführung des Farbtons während der Polymereinfärbung erforderlich, damit die Schwankungsbreite der Farbtonabweichung vom Muster gegen Null geht. Um dies zu erreichen, müssen in einem aufwendigen zusätzlichen Verfahrensschritt die Granulatchargen homogenisiert werden.

Es bestand daher die Aufgabe, den Farbton von Kunststoff-Formmassen, insbesondere Kunststoffgranulaten kontinuierlich während der Produktion zu bestimmen und die Meßergebnisse möglichst umgehend zur Steuerung der Polymer- und Pigmentdosierung nutzbar zu machen.

Bekannt ist eine Methode zur Bestimmung des Farbtons einer Lackschicht durch Messung des von der Oberfläche reflektierten Lichtes mittels Sensoren, die für die Farben Rot, Grün und Blau empfindlich sind (vgl. EP-A 284 090).

Bekannt ist ebenfalls eine Methode, die Oberfläche einer Faserprobe so eben wie möglich zu machen, um ihre Farbe unter vergleichbaren Bedingungen messen zu können (vgl. US-A 3,224,423).

Weiterhin ist ein Verfahren zur Messung der Größe von Reiskörnern, bei welchem die Reiskörner an einer Ulbricht'schen Kugel vorbeigeführt werden und das Verhältnis von transmittiertem und reflektiertem Licht bestimmt wird, beschrieben worden (vgl. Patent Abstract of Japan, Vol. 7. No. 109 (P-196) [1254]).

Bekannt ist auch ein Verfahren zur Herstellung einer Lackfarbe, bei welchem kontinuierlich aus dem Mischbehälter Proben entnommen und mittels eines Colorimeters untersucht werden (vgl. US-A 4,403,866). Dabei soll die Fließgeschwindigkeit durch die Meßstelle so bemessen sein, daß die Reynoldszahl der Lackfarbe wenigstens 25 und nicht über 2000 beträgt. Dadurch wird ein Selbstreinigungseffekt in der Zelle erreicht und ein Absetzen der Lackfarbe vermieden. Die Meßsignale aus dem Colorimeter werden durch einen Computer in Steuersignale umgewandelt, die die Zugabemengen der Lackbestandteile zu regeln gestatten.

Schließlich ist ein Verfahren und eine Vorrichtung zur gesteuerten Zugabe von Farbkonzentraten in eine Schneckenmaschine beschrieben worden (vgl. EP-A 191 338). Bei diesem Verfahren wird der Farbton der Polymerschmelze mittels eines Spektrometers gemessen und mit dem Sollwert einer Standardmischung verglichen. Mit Hilfe der dabei erhaltenen Meßsignale werden die Dosiereinrichtungen für die Einzelkomponenten gesteuert. An diesem Verfahren ist nachteilig, daß der Farbton einer Schmelze mit dem Farbton eines Festkörpers in Beziehung gesetzt werden muß, was umfangreiche Kalibrierarbeiten erfordert, daß manche Formmassen in der Schmelze einen etwas anderen Farbton aufweisen als bei Raumtemperatur und daß wegen der unterschiedlichen Wärmeausdehnung von Glas und Stahl an der Grenze zwischen dem Glaskörper der Meßsonde und dem Extruderzylinder Unebenheiten entstehen können, die den gleichmäßigen Materialfluß behindern.

Es wurde gefunden, daß eine kontinuierliche Messung des Farbtons der Formmasse möglich ist, wenn man die Formmassenteilchen in geeigneter Weise an der Meßeinrichtung vorbeiführt.

Die Erfindung betrifft somit ein Verfahren zum kontinuierlichen Messen des Farbtons einer farbigen Kunststoff-Formmasse durch Beleuchten der Oberfläche der Formmassenteilchen mit einer Lichtquelle und Messen der Farben Grün, Blau und Rot in dem von der Oberfläche der Formmassenteilchen reflektierten Licht, wobei die Formmassenteilchen in dichter Packung durch die Meßvorrichtung mit einer Mindestgeschwindigkeit von 1 cm/sec am Meßfenster vorbeigeführt werden.

Die Erfindung betrifft auch die Verwendung einer Vorrichtung bestehend aus einem Vorratsbehälter (61), einem daran anschließenden Meßrohr (62), in welches ein Meßfenster (63) aus Glas eingelassen ist, einer Entleerungsvorrichtung (8), einer außerhalb des Rohres (62) vor dem Meßfenster (63) befindlichen Lichtquelle (64) und einer Sensorgruppe (66) für die Farben Blau, Grün und Rot.

Die Erfindung betrifft weiterhin die Verwendung dieses Verfahrens zur Herstellung einer farbigen Kunststoff-Formmasse, bei welcher mindestens ein Pigment in den Kunststoff eingemischt wird, dadurch gekennzeichnet, daß der trocknen farbigen Formmasse kontinuierlich Proben entnommen und die Meßsignale in Steuersignale zur Steuerung der Dosiereinrichtungen für das Pigment und den Kunststoff umgewandelt werden.

Für das erfindungsgemäße Verfahren werden hinter der Mischanlage dem Strom des trocknen farbigen Materials kontinuierlich Proben entnommen. Die Formmasse kann nach verschiedenen Verfahren gewonnen worden sein, wesentlich ist, daß sie oberflächlich trocken ist und daß sich bei der Messung kein Kondenswasser bilden kann. Die Probenentnahme kann vollkontinuierlich erfolgen, indem ein kleiner Teil des Materialstromes abgezweigt wird, sie kann jedoch auch kontinuierlich in Zeitabständen durchgeführt werden. Vorzugsweise werden dem Materialstrom in regelmäßigen Zeitabständen Proben entnommen, beispielsweise durch Absaugen. Vom Probennehmer werden die Materialproben zum Vorratsbehälter der Meßvorrichtung gefördert.

Die Meßvorrichtung besteht aus einem Rohr mit rundem oder eckigem Querschnitt, in dessen Wand ein mit einer Glasplatte verschlossenes Fenster angebracht ist. An einem Ende ist das Rohr als Vorratsbehälter ausgebildet, am anderen Ende ist es mit einer Einrichtung verbunden, welche das Rohr gleichmäßig entleert und gleichzeitig eine Sperre gegen eventuell vom Hauptstrom der Formmasse kommende Dämpfe oder Gase bildet. Vorteilhaft wird eine Zellenradschleuse verwendet.

Vor dem Meßfenster ist eine Lichtquelle mit nahezu konstanter Farbtemperatur, beispielsweise eine Halogenlampe angebracht. Sie beleuchtet die in dem Rohr befindlichen Formmassenteilchen. Das von den Teilchen reflektierte Licht wird von drei Sensoren aufgenommen, die für die Farben Grün, Blau oder Rot empfindlich sind.

Durch das Zusammenwirken von Vorratsbehälter und Entleerungseinrichtung wird das Meßrohr immer gefüllt gehalten und die Formmassenteilchen befinden sich in dichter Packung. Dies ist wesentlich für die Auswertung der Meßsignale aus den Sonden. Durch eine ständige Mittelwertbildung über die einzelnen Meßsignale in einer Rechen- und Steuerreinheit werden die Änderungen der bewegten Formmassenoberfläche (Schattenbildung und Zwickelräume) herausgemittelt. Dieser "ständige Mittelwert" wird einem Eichmittelwert, der durch Messung und Speicherung einer Eichprobe der Steuerung als Sollwert vorliegt, gegenübergestellt. Die Differenz aus Soll- und Istwert wird zur Steuerung der Dosiereinrichtungen der Mischanlage eingesetzt.

Die Figuren zeigen das erfindungsgemäße Verfahren im Fließbild und die für das Verfahren verwendete Meßvorrichtung in der bevorzugten Verwendung für Kunststoffgranulate. Diese Granulate haben einen runden oder rechteckigen Querschnitt, einen Durchmesser von 1 bis 5 mm und eine Länge der Teilchen von 0,5 bis 5 mm.

Gemäß Figur 1 fließt aus der Granulieranlage (1) ein konstanter Strom (2) trocknen farbigen Granulats. Der Probennehmer (3) entnimmt durch Leitung (4) regelmäßig Proben und fördert sie durch Leitung (5) in die Meßvorrichtung (6), aus der sie durch die Entleerungseinrichtung (8) durch die Leitung (7) abgezogen und durch Leitung (9) dem Granulatstrom (2) wieder zugeführt werden. Die an der Meßvorrichtung (6) gewonnenen Signale werden im Rechner (10) zu Führungswerten verarbeitet und der Dosierregeleinrichtung (11) aufgeschaltet. Die in der Regeleinrichtung (11) ermittelten Stellsignale werden über die Leitungen (12) und (13) zur Granulieranlage (1) übermittelt.

In Figur 2 wird eine Meßvorrichtung in einer bevorzugten Form gezeigt. Der Probennehmer (3), ein Sauggebläse und die Entleerungseinrichtung (8), eine Zellenradschleuse, sind direkt an die Meßvorrichtung (6) angebaut. Die Leitungen (5) und (7) entfallen somit und Leitung (4) endet direkt im Vorratsbehälter (61) der Meßvorrichtung (6). An den Vorratsbehälter (61) schließt sich das Meßrohr (62) an, in welchem das Meßfenster (63) aus Glas eingelassen ist. Durch dieses Meßfenster (63) beleuchtet eine Lichtquelle (64) durch das Lichtwellenleiterbündel (67) die Oberfläche des vorbeigeführten Granulats (65). Das reflektierte Licht wird von der Sensorgruppe (66) aufgefangen und getrennt nach den Anteilen der Farben Grün, Blau und Rot als elektrische Signale an den (nicht gezeigten) Rechner (10) gegeben.

Lichtquelle (64) und Sensorgruppe (66) können nebeneinander angeordnet sein. Vorzugsweise sind sie kombiniert, indem in einem Lichtwellenleiterbündel (67) Licht herangeführt und das reflektierte Licht fortgeführt wird. In diesem Falle befinden sich Lichtquelle (64) und Sensorgruppe (66) in einem separaten Gehäuse.

Eine korrekte Farbmessung am Granulat ist stark abhängig von der Geschwindigkeit, mit der das Granulat am Meßfenster vorbeifließt. Als Mindestgeschwindigkeit wurden 1 cm/sec ermittelt. Die Farbtemperaturkonstanz der Halogenlampe wird mit einer entsprechenden Helligkeitsregelung gewährleistet, die die Lampenspannung (im vorliegenden Fall ca. 6V-) nachführt. Der Ausgangsspannungsbereich der drei Farbsensoren beträgt je 0...10V. In einem A/C-Wandler (12bit) werden die Signale digitalisiert, über eine Mittelwertbildung geglättet und der Granulathelligkeitsberechnung zugeführt. Damit stehen 4 Werte für die Farbbestimmung zur Verfügung; 3 Meßwerte aus den selektiven Farbfreqenzmessungen und der berechnete Helligkeitswert. Diese werden in einem Rechner mit den gespeicherten Werten der gewünschten Granulatfarbe verglichen und für die Weiterverarbeitung aufbereitet.

Eine hohe Auflösung für den Bereich des Sollwertes ist notwendig, um auch kleinste Abweichungen des Istwertes zu erkennen. Dieses wird mit einer Signalspreizung erreicht. Erfahrungsgemäß liegt das Spannungssignal bei ≧ ± 100 mV. Die so ermittelte Führungsgröße für die Farbeinstellung wird einer entsprechenden Regeleinrichtung zugeführt, die wiederum eine Anpassung für die Stellsignale der eingebauten Dosiereinrichtung vornimmt. Diese entsprechen den in der Meßtechnik üblichen Werten 0/2...1V oder 0/4...20mA. Durch die Regelung des Dosierverhältnisses von Polymer und der/den farbgebenden Polymerpigmentmischung(en) wird eine konstante Produktqualität des Produktstroms erzielt, welche auf den konstanten und reproduzierbaren Meßwerten der Farbtonmessung an dem kontinuierlichen Probestrom basiert.

## Patentansprüche

1. Verfahren zum kontinuierlichen Messen des Farbtons einer farbigen Kunststoff-Formmasse durch Beleuchten der Oberfläche der Formmassenteilchen mit einer Lichtquelle und Messen der Farben Grün, Blau und Rot in dem von der Oberfläche der Formmassenteilchen reflektierten Licht, wobei die Formmassenteilchen in dichter Packung durch die Meßvorrichtung mit einer Mindestgeschwindigkeit von 1 cm/sec am Meßfenster vorbeigeführt werden.

2. Verfahren nach Anspruch 1, dadurch gekennzeichnet, daß die Formmassenteilchen ein Kunststoffgranulat sind.

3. Verfahren nach Anspruch 1, dadurch gekennzeichnet, daß man eine Vorrichtung bestehend aus einem Vorratsbehälter (61), einem daran anschließenden Meßrohr (62), in welches ein Meßfenster (63) aus Glas eingelassen ist, einer Entleerungseinrichtung (8), einer außerhalb des Rohres (62) vor dem Meßfenster (63) befindlichen Lichtquelle (64) und einer Sensorgruppe (66) für die Farben Blau, Grün und Rot verwendet.

4. Verfahren nach Anspruch 2, dadurch gekennzeichnet, daß man die Vorrichtung nach Anspruch 3 verwendet.

5. Verwendung des Verfahrens nach Anspruch 1 zur Herstellung einer farbigen Kunststoff-Formmasse, bei welcher mindestens ein Pigment in den Kunststoff eingemischt wird, dadurch gekennzeichnet, daß der trocknen farbigen Formmasse kontinuierlich Proben entnommen und die Meßsignale in Steuersignale zur Steuerung der Dosiereinrichtungen für das Pigment und den Kunststoff umgewandelt werden.

6. Verwendung des Verfahrens nach Anspruch 2 zur Herstellung eines farbigen Kunststoffgranulats, bei welchem mindestens ein Pigment in den Kunststoff eingemischt wird und Granulieren der Mischung, dadurch gekennzeichnet, daß dem trocknen farbigen Granulat kontinuierlich Proben entnommen und die Meßsignale in Steuersignale zur Steuerung der Dosiereinrichtungen für das Pigment und den Kunststoff umgewandelt werden.

## Claims

1. A method for the continuous measurement of the color of a colored plastic molding material by illuminating the surface of the molding material particles with a light source and measuring the colors green, blue and red in the light reflected from the surface of the molding material particles, wherein the molding material particles are fed, closely packed, through the measurement apparatus past the measurement window at a minimum velocity of 1 cm/s.

2. The method as claimed in claim 1, wherein the molding material particles are plastic granules.

3. The method as claimed in claim 1, wherein an apparatus consisting of a supply vessel (61), a measurement tube (62) which follows said supply vessel (61) and into which a glass measurement window (63) is inset, an emptying device (8), a light source (64) disposed outside the tube (62) in front of the measurement window (63) and a sensor group (66) for the colors blue, green and red.

4. The method as claimed in claim 2, wherein the apparatus according to claim 3 is used.

5. Use of the method as claimed in claim 1, for preparing a colored plastic molding material in which at least one pigment is mixed into the plastic, wherein samples are removed continuously from the dry colored molding material and the measurement signals are converted into control signals for controlling the metering devices for the pigment and the plastic.

6. The use of the method according to claim 2, for preparing colored plastic granules in which at least one pigment is mixed into the plastic and granulation of the mixture, wherein samples are removed continuously from the dry colored granules and the measurement signals are converted into control signals for controlling the metering devices for the pigment and the plastic.

## Revendications

1. Procédé de mesure continue de la teinte d'une matière à mouler plastique colorée par éclairement de la surface des particules de matière à mouler avec une source de lumière et mesure des couleurs vert, bleu et rouge dans la lumière réfléchie par la surface des particules de matière à mouler, dans lequel on fait passer les particules de matière à mouler fortement tassées à travers le dispositif de mesure, avec une vitesse minima de 1 cm/s devant une fenêtre de mesure.

2. Procédé selon la revendication 1, caractérisé en ce que les particules de matière à mouler sont un granulé de matière plastique.

3. Procédé selon la revendication 1, caractérisé en ce qu'on utilise un dispositif constitué d'un réservoir de stockage (61), d'un tube de mesure (62) relié à celui-ci, dans lequel est enchâssée une fenêtre de mesure (63) en verre, d'un dispositif de vidange (8), d'une source de lumière (64) se trouvant en dehors du tube (62) devant la fenêtre de mesure (63) et d'un groupe de capteurs (66) pour es couleurs bleu, vert et rouge.

4. Procédé selon la revendication 2, caractérisé en ce qu'on utilise l'installation selon la revendication 3.

5. Utilisation du procédé selon la revendication 1 pour la fabrication d'une matière à mouler plastique colorée dans laquelle au moins un pigment est mélangé à la matière plastique, caractérisée en ce que des échantillons sont prélevés en continu dans la matière à mouler colorée sèche et les signaux de mesure sont transformés en signaux de commande pour la commande des dispositifs de dosage pour le pigment et la matière plastique.

6. Utilisation du procédé selon la revendication 2 pour la fabrication d'un granulé de matière plastique colorée, dans lequel au moins un pigment est mélangé à la matière plastique et le mélange est granulé, caractérisée en ce que des échantillons sont prélevés en continu dans le granulé coloré sec et les signaux de mesure sont transformés en signaux de commande pour la commande des dispositifs de dosage pour le pigment et la matière plastique.
